# EUROPÄISCHE PATENTSCHRIFT

(11) **EP 2 831 894 B1**
(45) Veröffentlichungstag und Bekanntmachung des Hinweises auf die Patenterteilung: **26.12.2018**
(21) Anmeldenummer: 13720298.2
(22) Anmeldetag: 23.04.2013
(51) Int. Cl.: H01F 27/12, H01F 29/02

(54) **ORTSNETZ-TRANSFORMATOR**
SECONDARY DISTRIBUTION NETWORK TRANSFORMER
TRANSFORMATEUR DE RÉSEAU LOCAL

(30) Priorität: 10.05.2012 DE 102012207800
(43) Veröffentlichungstag der Anmeldung: 04.02.2015
(73) Patentinhaber: Siemens Aktiengesellschaft, 80333 München (DE)
(72) Erfinder: GRIEPENTROG, Gerd, 91468 Gutenstetten (DE); HANDT, Karsten, 90559 Burgthann (DE); HIPSZKI, Gyula, H-1213 Budapest (HU); SCHMID, Ronald, 90461 Nürnberg (DE); SUKOSD, Zsolt, H-1108 Budapest (HU)
(86) Internationale Anmeldenummer: PCT/EP2013/058372
(87) Internationale Veröffentlichungsnummer: WO 2013/167372

(56) Entgegenhaltungen:
- DE-A1- 2 104 076
- DE-A1- 10 119 664
- DE-A1-102007 029 905
- DE-A1-102008 064 487
- DE-U1-202010 012 811
- GB-A- 1 007 496

## Beschreibung

Die Erfindung betrifft einen Ortsnetz-Transformator zur Transformation einer Mittelspannung im kV-Bereich in eine Spannung zur Ortsnetzversorgung.

Die herkömmliche Stromerzeugung aus beispielsweise fossilen Energieträgern war zu praktisch 100% zentral und die derzeitigen Stromnetze sind auf diese Situation ausgelegt. Es ist dabei stets mit einem Spannungsabfall vom Ortsnetz-Transformator hin zu den Anschlüssen wie Privathaushalten zu rechnen. Derzeit findet aber die Erzeugung von Strom aus regenerativen Quellen einen großen Zuwachs. Im Gegensatz zur althergebrachten Stromerzeugung erfolgt ein nicht unerheblicher Teil der Erzeugung von Strom aus regenerativen Quellen dezentral, beispielsweise in privaten Haushalten oder Kleinanlagen statt.

Dadurch kann es zunehmend zu der bisher unmöglichen Situation kommen, dass sich der Leistungsfluss entlang von Stichleitungen im Ortsnetz umkehrt, wofür jedoch das Ortsnetz nicht ausgelegt ist. Die Folge sind Spannungsänderungen im Ortsnetz, die die Grenze von +/- 10% der Sollspannung überschreiten können. Auch im Mittelspannungsnetz sind Spannungsüberhöhungen möglich, beispielsweise durch angeschlossene Windenergieanlagen. Diese ziehen ebenfalls eine erhöhte Spannung im Niederspannungsnetz (Ortsnetz) nach sich.

Eine bekannte Möglichkeit, mit diesen Problemen umzugehen, besteht in dem deutlichen Ausbau der Ortsnetze, d.h. einer Erhöhung des im Ortsnetz verlegten Kabelquerschnitts. Das führt zu einer Verringerung des Spannungsabfalls über die Kabel und damit auch zu einer Verringerung von Spannungsüberhöhungen im Ortsnetz. Dies ist jedoch mit einem erheblichen Aufwand verbunden.

Die DE 20 2010 012 811 U1 und die GB 1007496A zeigen Lösungen für Transformatoren mit Stufenschaltern. Bei der DE 20 2010 012 811 U1 sind die Einrichtungen der Stufenschalter im ölgefüllten Kessel angeordnet. Bei der GB 1007496A ist zwischen jedem Abgriffpunkt der Sekundärwicklung und dem Ausgang des Transformators eine permanente Verbindung mittels jeweils einem gesteuerten, anti-parallel verbundenen Thyristoren-Paar hergestellt. Es ist Aufgabe der vorliegenden Erfindung, einen verbesserten Ortsnetz-Transformator anzugeben, mit dem das eingangs genannte Problem vermindert wird.
Diese Aufgabe wird durch einen Ortsnetz-Transformator mit den Merkmalen von Anspruch 1 gelöst.
Der erfindungsgemäße Ortsnetz-Transformator für die Ortsnetz-Spannungsversorgung weist ein Aktivteil mit Primär- und Sekundärwicklungen zur Wandlung einer primären Mittelspannung in eine sekundäre Ortsnetz-Spannung auf, wobei das Aktivteil in einem Trafokessel mit Kühl- und Isolierflüssigkeit angeordnet ist. Weiterhin umfasst der Ortsnetz-Transformator eine Mehrzahl von Schalteinrichtungen zur Anpassung des Verhältnisses zwischen der Primärspannung und der Sekundärspannung, wobei die Schalteinrichtungen sekundärseitig zwischen Abgriffen der sekundärseitigen Wicklungen und dem Sternpunkt der sekundärseitigen Wicklungen geschaltet sind. Schließlich sind die Schalteinrichtungen im Trafokessel im Bereich der Kühl- und Isolierflüssigkeit angeordnet.
Die Primärspannung ist dabei eine Mittelspannung im Bereich einiger kV, beispielsweise 10 kV, 20 kV oder 30 kV. Die Sekundärspannung ist eine Spannung zur lokalen Versorgung eines Ortsnetzes oder Stadtnetzes, beispielsweise 230V einphasig bei 400V Leiter-Leiter-Spannung.
Die Schalteinrichtungen sind beispielsweise derart ausgestaltet, dass mittels einer geeigneten Ansteuerung die Sekundärspannung in Schritten variierbar ist.
Durch die vorteilhafte Anordnung der Schalteinrichtungen im Trafokessel wird erreicht, dass Durchführungen der Anzapfun gen der sekundären Wicklungen aus dem Trafokessel heraus unnötig sind. Weiterhin wird erreicht, dass die Kupferleitungen von den Anzapfungen zu den Schalteinrichtungen kurz ausfallen. Schließlich wird noch zusätzlich erreicht, dass eine Kühlung der Schalteinrichtungen automatisch mit stattfindet, da die Schalteinrichtungen mit in der Kühl- und Isolierflüssigkeit angeordnet sind.

Ferner ist vorteilhaft, dass der angegebene Aufbau modular ist, d.h. neben einem Aufbau mit 3 oder 5 Anzapfungen können ohne großen Zusatzaufwand auch Aufbauten mit mehr Anzapfungen realisiert werden. Dabei sind keine substantiellen Änderungen nötig, sondern es muss lediglich die Anzahl der Schalteinrichtungen angepasst werden und entsprechende Anzapfungen vorgesehen werden.

Besonders vorteilhaft ist weiterhin, dass eine separate Spannungskontrolle für die drei Phasen ermöglicht ist. Mit anderen Worten lässt sich das Übersetzungsverhältnis des Ortsnetz-Transformators für die Phasen einzeln kontrollieren. Dadurch kann auch dann eine Verbesserung des Spannungswerts erreicht werden, wenn im Ortsnetz eine sehr ungleichmäßige Belastung der Phasen auftritt.

Bevorzugt umfassen die Schalteinrichtungen jeweils eine Parallelschaltung aus einem steuerbaren mechanischen Schalter und wenigstens einem steuerbaren Halbleiterschalter. Damit ist gleichzeitig eine verlustfreie Stromleitung im Normalzustand gegeben, d.h. wenn gerade nicht geschaltet wird, während gleichzeitig eine schnell schaltbare Überbrückung bei Umschaltung des Spannungsniveaus ermöglicht ist. Damit ist eine unterbrechungsfreie Umschaltung vorteilhaft ermöglicht.

Erfindungsgemäß umfassen die Schalteinrichtungen jeweils einen bistabilen mechanischen Schalter. Dabei ist zweckmäßig der steuerbare mechanische Schalter ein bistabiler Schalter. Dadurch wird erreicht, dass in den Schalteinrichtungen keinerlei Leistung benötigt wird, solange keine Umschaltung stattfindet, da zum einen keine Halteleistung für den mechanischen Schalter nötig ist, der Stromfluss über den mechanischen Schalter läuft und nicht etwa über Halbleiter und zum anderen der Transformator auch im spannungslosen Zustand eine definierte Schaltgruppe aufweist.

Besonders vorteilhaft ist es, wenn die Schalteinrichtungen im Trafokessel unterhalb der Wicklungen angeordnet sind. "Unterhalb" bezeichnet dabei den Bereich zwischen der Unterkante der Wicklungen und dem Kesselboden. Bei dieser Anordnung befinden sich die Schalteinrichtungen in einem Bereich der Kühl- und Isolierflüssigkeit, der durch die wärmebedingte Konvektion noch vergleichsweise kühl ist. Dadurch ist eine gute Kühlung der Schalteinrichtungen gewährleistet.

Zweckmäßig umfasst der Ortsnetz-Transformator eine Steuereinrichtung zur Erfassung von Spannung und/oder Strom wenigstens einer der Phasen und zur Steuerung der Schalteinrichtungen anhand der erfassten Werte. Die Steuerung erfolgt zweckmäßig derart, dass eine Abweichung von im Ortsnetz auftretenden Spannungswerten von wenigstens einem vorgebbaren Sollspannungswert für das Ortsnetz verringert wird.

Dabei ist es vorteilhaft, wenn Spannung und/oder Strom in allen Phasen separat ermittelt werden. Damit ist dann ein Ausgleich von Spannungsunterschieden zwischen den Phasen im Ortsnetz möglich.

In einer besonders vorteilhaften Ausgestaltung der Erfindung sind Steuereinrichtung und Transformator in unmittelbarer örtlicher Nähe zueinander aufgebaut. Sie können dabei beispielsweise eine bauliche Einheit bilden, also als ein Gesamtgerät gestaltet sein. Alternativ kann beispielsweise die Steuereinrichtung ein externes und vom Transformator separates Gerät sein, das aber in direkter Umgebung des Transformators angeordnet ist.

Dadurch erfolgt vorteilhaft die Steuerung der Arbeit des Transformators ausschließlich aus lokal beim Transformator verfügbaren Informationen, indem die Spannung im Bereich des Transformators erfasst und verarbeitet wird. Eine Fernsteuerung ist also vorteilhaft nicht erforderlich. Ebenso ist keine Fernmessung beispielsweise von Spannungsdaten erforderlich.

Weitere zweckmäßige Ausgestaltungen und Vorteile der Erfindung sind Gegenstand der nachfolgenden Beschreibung eines Ausführungsbeispiels der Erfindung unter Bezug auf die Figuren der Zeichnung, wobei gleiche Bezugszeichen auf gleich wirkende Bauteile verweisen. Dabei zeigen
- Figur 1 und 2: Schnittansichten eines Ortsnetz-Transformators,
- Figur 3: ein elektrisches Schaltbild für die Sekundärseite des Ortsnetz-Transformators mit Schalteinrichtungen und
- Figur 4: eine Schalteinrichtung.

Die Figuren 1 und 2 zeigen Schnittansichten eines Ortsnetz-Transformators 10, im Falle der Figur 1 eine Seitenansicht und Figur 2 eine Frontansicht. Dabei macht ein Transformatorkessel 11 den Hauptteil des Ortsnetz-Transformators 10 aus. Im Transformatorkessel 11 ist in etwa auf halber Höhe das Aktivteil 12 des Ortsnetz-Transformators 10 mit Wicklungen 311, 312, 313 untergebracht. Zum oberen Abschluss des Transformatorkessels 11 hin führen Kupferleitungen zu Durchführungen durch die Wand des Transformatorkessels 11. Diese Durchführungen münden in Anschlusselementen für die Phasen des Ortsnetzes und der Mittelspannung.

Zum unteren Teil des Transformatorkessels 11 hin sind aus dem Aktivteil 12 Anschlüsse 14 von Anzapfungen der Wicklungen 311, 312, 313 herausgeführt. Die Anschlüsse führen jeweils zu einem Eingangsanschluss von im unteren Teil des Transformatorkessels 11 angeordneten Schalteinrichtungen 13. Die Ausgangsanschlüsse der Schalteinrichtungen 13 sind wiederum über eine waagrecht zuunterst im Transformatorkessel 11 angeordnete Busleitung 21 miteinander und mit einem Neutralleiteranschluss 16 verbunden.

Durch die gezeigte Anordnung befinden sich die Schalteinrichtungen 13 in jenem Teil des Transformatorkessels 11, der unter normalen Bedingungen am kühlsten sein wird, da das im Bereich des Aktivteils 12 aufgeheizte Kühl- und Isolierflüssigkeit nach oben streben wird. Ebenfalls vorteilhaft ist, dass die durch die Anordnung der Schalteinrichtungen 13 im Transformatorkessel 11 zusätzliche aufwändige und teuere Durchführungen aus dem Transformatorkessel 11 unnötig sind.

Die elektrische Beschaltung ist in den Figuren 3 und 4 verdeutlicht. Figur 3 zeigt schematisiert die Sekundärspulen 311, 312, 313. An diesen sind zu einem Ende der Spule hin Anzapfungen 32 angeordnet, im vorliegenden Beispiel genau fünf Anzapfungen 32 pro Sekundärspule 311, 312, 313. Die letzte der Anzapfungen 32 ist dabei das jeweilige Spulenende selbst. Jede der Anzapfungen 32 ist mit dem Eingangskontakt 135 je einer Schalteinrichtung 13 verbunden. Die Ausgangskontakte 134 sämtlicher Schalteinrichtungen 13 sind wiederum zusammengeführt und mit dem Neutralleiteranschluss 16 verbunden.

Der Aufbau der Schalteinrichtungen 13 in diesem Beispiel ist in Figur 4 verdeutlicht. Jede der Schalteinrichtungen 13 umfasst eine Parallelschaltung eines bistabilen mechanischen Schalters 131 mit einer Serie aus einem Widerstand 133 und einem antiparallel geschalteten Thyristorpaar 132. Die Parallelschaltung ist dabei auf ihren beiden Seiten mit dem Eingangskontakt 135 und dem Ausgangskontakt 134 verbunden. Aus Figur 4 ist auch ersichtlich, dass die Schalteinrichtungen 13 keine bevorzugte Betriebsrichtung haben und somit auch mit vertauschtem Ein- und Ausgangskontakt 134, 135 verwendet werden können. Die jeweiligen Steuerkontakte der einzelnen Elemente sind zusammen oder getrennt voneinander zu einer Steuerungseinrichtung 33 geführt.

Figur 4 zeigt die Schalteinrichtung 13 mit geschlossenem bistabilen Schalter 131. Dies wird im normalen Betriebsfall nur bei drei der Schalteinrichtungen 13, pro Phase eine, der Fall sein. Bei den anderen Schalteinrichtungen 13 ist der bistabile Schalter geöffnet und das Thyristorpaar 132 inaktiv und somit kein Stromfluss möglich. Besonders vorteilhaft ist bei der vorliegenden Schalteinrichtung 13, dass der bistabile Schalter 131 ebenso wenig wie die anderen Elemente im normalen Betrieb Leistung benötigt. Ebenso ergibt sich ein sehr geringer Durchgangswiderstand, da der Strom nicht durch Halbleiter geleitet wird. Insgesamt wird dadurch - abseits einer Änderung der Spannung - ebenso wenig Leistung gebraucht wie bei einem Transformator des Standes der Technik ohne Spannungsregelung.

Die Steuerungseinrichtung 33 ist in diesem Beispiel ausgestaltet, Messwerte für die Spannung aufzunehmen und auszuwerten. Dazu werden beispielsweise die gemessenen Spannungen mit einem Sollspannungswert von 230 V oder 400 V verglichen. Wird eine deutliche Abweichung festgestellt, dann ist eine Änderung des Spannungsniveaus auf einer der Phasen im Ortsnetz notwendig. Dann wird das Übersetzungsverhältnis umgeschaltet. Vorteilhaft ist, dass dies spezifisch für die Phase oder Phasen stattfinden kann, bei denen die Änderung nötig ist, unabhängig von den anderen Phasen. Die Umschaltung findet unterbrechungsfrei statt, indem zuerst eine Stromleitung über Thyristorpaare 132 hergestellt wird. Das Konzept der Umschaltung ist beschrieben in der DE 10 2008 064 487 A1.

## Patentansprüche

1. Ortsnetz-Transformator (10) für die Ortsnetz-Spannungsversorgung, aufweisend:
- ein Aktivteil (12) mit Primär- und Sekundärwicklungen (311, 312, 313) zur Wandlung einer primären Mittelspannung in eine sekundäre Ortsnetz-Spannung, wobei das Aktivteil (12) in einem Trafokessel (11) mit Kühl- und Isolierflüssigkeit angeordnet ist,
- eine Mehrzahl von Schalteinrichtungen (13) zur Anpassung des Verhältnisses zwischen der Primärspannung und der Sekundärspannung, wobei die Schalteinrichtungen (13) sekundärseitig zwischen Abgriffen (32) der Sekundärwicklungen (311, 312, 313) und dem Sternpunkt der Sekundärwicklungen (311, 312, 313) geschaltet sind und wobei die Schalteinrichtungen (13) im Trafokessel (11) im Bereich der Kühl- und Isolierflüssigkeit angeordnet sind und wobei die Schalteinrichtungen (13) jeweils einen bistabilen mechanischen Schalter (131) umfassen.

2. Ortsnetz-Transformator (10) gemäß Anspruch 1, bei dem die Schalteinrichtungen (13) jeweils eine Parallelschaltung aus dem steuerbaren bistabilen mechanischen Schalter (131) und wenigstens einem steuerbaren Halbleiterschalter (132) aufweisen.

3. Ortsnetz-Transformator (10) gemäß einem der vorangehenden Ansprüche, bei dem die Schalteinrichtungen (13) im Trafokessel (11) unterhalb der Wicklungen des Aktivteils (12) angeordnet sind.

4. Ortsnetz-Transformator (10) gemäß einem der vorangehenden Ansprüche, bei dem eine Steuereinrichtung (33) zur Erfassung der Spannung wenigstens einer der Phasen und zur Steuerung der Schalteinrichtungen (13) anhand der erfassten Spannung umfasst ist, wobei die Steuerung derart erfolgt, dass eine Abweichung von im Ortsnetz auftretenden Spannungswerten von wenigstens einem vorgebbaren Sollspannungswert für das Ortsnetz verringert wird.

5. Ortsnetz-Transformator (10) gemäß Anspruch 4, bei der die Steuereinrichtung (33) zur Erfassung des Stroms in wenigstens einer Phase, insbesondere in allen Phasen ausgestaltet ist.

## Claims

1. Local grid transformer (10) for the local grid voltage supply, having:
- an active part (12) having primary and secondary windings (311, 312, 313) for converting a primary medium voltage to a secondary local grid voltage, wherein the active part (12) is arranged in a transformer tank (11) having cooling and insulating liquid,
- a plurality of switching devices (13) for adjusting the ratio between the primary voltage and the secondary voltage, wherein the switching devices (13) are connected on the secondary side between taps (32) of the secondary windings (311, 312, 313) and the star point of the secondary windings (311, 312, 313) and wherein the switching devices (13) are arranged in the transformer tank (11) in the region of the cooling and insulating liquid and wherein the switching devices (13) each comprise a bistable mechanical switch (131).

2. Local grid transformer (10) according to Claim 1, in which the switching devices (13) each have a parallel circuit composed of the controllable bistable mechanical switch (131) and at least one controllable semiconductor switch (132).

3. Local grid transformer (10) according to either of the preceding claims, in which the switching devices (13) are arranged in the transformer tank (11) below the windings of the active part (12).

4. Local grid transformer (10) according to one of the preceding claims, in which a control device (33) for detecting the voltage of at least one of the phases and for controlling the switching devices (13) based on the detected voltage is comprised, wherein the control is effected in such a way that a deviation of voltage values arising in the local grid from at least one prescribable setpoint voltage value for the local grid is reduced.

5. Local grid transformer (10) according to Claim 4, in which the control device (33) is designed to detect the current in at least one phase, in particular in all of the phases.

## Revendications

1. Transformateur (10) de réseau local pour l'alimentation en tension d'un réseau local, comportant :
- une partie (12) active, ayant des enroulements (311, 312, 313) primaires et secondaires pour transformer une tension moyenne primaire en une tension de réseau local secondaire, la partie (12) active étant disposée dans une cuve (11) de transformateur à liquide de refroidissement et isolant,
- une pluralité de dispositifs (13) de commutation pour adapter le rapport entre la tension primaire et la tension secondaire, les dispositifs (13) de commutation étant montés du côté secondaire entre des prises (32) des enroulements (311, 312, 313) secondaires et le point neutre des enroulements (311, 312, 313) secondaires et les dispositifs (13) de commutation étant montés dans la cuve (11) du transformateur dans la région du liquide de refroidissement et isolant
et dans lequel les dispositifs (13) de commutation comprennent chacun un interrupteur (131) mécanique bistable.

2. Transformateur (10) de réseau local suivant la revendication 1, dans lequel les dispositifs (13) de commutation ont chacun un circuit en parallèle composé de l'interrupteur (131) mécanique bistable pouvant être commandé et d'au moins un interrupteur (132) à semi-conducteur pouvant être commandé.

3. Transformateur (10) de réseau local suivant l'une des revendications précédentes, dans lequel les dispositifs (13) de commutation sont disposés dans la cuve (11) du transformateur en dessous des enroulements de la partie (12) active.

4. Transformateur (10) de réseau local suivant l'une des revendications précédentes, dans lequel il y a un dispositif (33) de commande pour relever la tension d'au moins l'une des phases et pour commander les dispositifs (13) de commutation à l'aide de la tension relevée, la commande s'effectuant de manière à diminuer un écart de valeur de tension apparaissant dans le réseau local à au moins une valeur de tension de consigne pouvant être donnée à l'avance pour le réseau local.

5. Transformateur (10) de réseau local suivant la revendication 4, dans lequel le dispositif (33) de commande est conformé pour relever le courant dans au moins une phase, notamment dans toutes les phases.
